# EUROPÄISCHE PATENTANMELDUNG

(11) **EP 1 079 031 A2**
(43) Veröffentlichungstag der Anmeldung: **28.02.2001**
(21) Anmeldenummer: 00117078.6
(22) Anmeldetag: 09.08.2000
(51) Int. Cl.: E03C 1/06

(54) **Adapter für Duschkopfaufhängungen**

(30) Priorität: 25.08.1999 DE 29914810 U
(71) Anmelder: VEITH, Rudolf, D-42551 Velbert (DE)
(72) Erfinder: VEITH, Rudolf, D-42551 Velbert (DE)
(74) Vertreter: Weisse, Jürgen, Dipl.-Phys.

(57) **Zusammenfassung**

Eine Adaptervorrichtung (28) für Duschkopfaufhängungen besteht aus einem Trägerkörper (29) mit einem Aufnahmeteil (30) für einen Duschkopf und Befestigungsmitteln zum lösbaren Anbringen des Trägerkörpers (29) an der Duschkopfaufhängung. Die Adaptervorrichtung (28) enthält ein zweites Aufnahmeteil (32) zur Aufnahme von Aufhängelementen (42).

## Beschreibung

### Technisches Gebiet

Die Erfindung betrifft eine Adaptervorrichtung für Duschkopfaufhängungen, bestehend aus einem Trägerkörper mit einem ersten Aufnahmeteil für einen Duschkopf und Befestigungsmitteln zum lösbaren Anbringen des Trägerkörpers an der Duschkopfaufhängung.

### Stand der Technik

Häufig stellt sich das Problem, insbesondere bei kleineren Wohnungen, wo die anfallende Wäsche getrocknet und aufgehängt werden kann. Wenn kein Balkon, Garten oder Waschkeller zur Verfügung steht, werden häufig herkömmliche klappbare Wäscheständer in die Räume der Wohnung gestellt. Dabei kommt es zu großer Feuchtigkeitsbildung durch das verdampfende Wasser. Deswegen stellen viele Leute ihren Wäscheständer in ihr Badezimmer. Durch die in der Regel begrenzten Ausdehnungen der Badezimmer herrscht in diesen Räumen schließlich großer Platzmangel.

Um dem Raummangel zu begegnen, der durch die herkömmlichen Wäscheständer verursacht wird, sind Wäschetrockner bekannt, die an die Wand oder an die Heizung gehängt werden können. Diese liegen in der Regel in den Varianten klappbar und feststehend vor. Es hat sich bei den genannten Wäschetrocknern als nachteilig erwiesen, daß das in der Kleidung enthaltene Wasser teilweise auf den Boden tropft. Die Wandwäschetrockner werden daher häufig über einer Badewanne angebracht. Leider existieren nicht in jedem Bad Badewannen, sondern nur Duschen. Solche Wäschetrockner kommen daher für solche Anwendungen nur sehr bedingt in Frage, weil sie beim Duschen stören.

Fur Duschen ist ein Handtuchhalter oder Wäschetrockner bekannt, der in einer Dusche an der Duschkopfaufhängung angebracht werden kann. Der Handtuchhalter besteht aus einer kreisförmigen Scheibe als Trägerkörper, an dem schwenkbar mehrere Stäbe sternförmig angeordnet sind. Am Rand der kreisförmigen Scheibe ist ein erster Zapfen vorgesehen, auf dem der Duschkopf befestigt werden kann. Der Duschkopf weist dazu ein entsprechendes Gegenstück auf, welches auf den Zapfen aufgesteckt werden kann. Die kreisförmige Scheibe wird nun an dem Stift der Duschkopfaufhängung befestigt. Dies kann über eine Bohrung in der kreisförmigen Scheibe oder einem Hohlraum des ersten Zapfens erfolgen.

Es hat sich bei dieser Trockenvorrichtung als nachteilig erwiesen, daß die Trockenvorrichtung relativ sperrig und unhandlich ist. Außerdem ist sie konstruktionsbedingt ungeeignet Kleiderbügel aufzunehmen.

### Offenbarung der Erfindung

Aufgabe der Erfindung ist es daher, einen Adapter für Duschkopfaufhängungen zu schaffen, der für verschiedene Anwendungen geeignet ist.

Erfindungsgemäß wird die Aufgabe dadurch gelöst, daß bei einer Adaptervorrichtung für Duschkopfaufhängungen der eingangs genannten Art ein zweites Aufnahmeteil zur lösbaren Aufnahme von Aufhängelementen vorgesehen ist.

Der Vorteil bei einer erfindungsgemäßen Adaptervorrichtung ergibt sich dadurch, daß die Aufhängelemente beliebig ausgetauscht werden können, ohne daß jedesmal der gesamte Adapter von der Duschkopfaufhängung genommen werden muß. Es können beliebige Komponenten mit verschiedensten Funktionen an diese eine Adaptervorrichtung angebracht werden. Beim Duschen reicht es aus, wenn nur das Aufhängelement von der Adaptervorrichtung entfernt wird.

Weitere vorteilhafte Ausgestaltungen der Erfindung ergeben sich aus dem Gegegenstand der Unteransprüche.

### Kurze Beschreibung der Zeichnungen

- Fig. 1: zeigt eine Explosionszeichnung einer Duschkopfbefestigung mit Adaptervorrichtung für Zapfenhalterungen.
- Fig. 2: zeigt eine Duschkopfbefestigung mit Adaptervorrichtung für Zapfenhalterungen.
- Fig.3: zeigt eine Explosionszeichnung einer Duschkopfbefestigung mit einer Adaptervorrichtung für Schafthalterungen.

### Bevorzugte Ausführungsbeispiele

In Fig. 1 ist eine Explosionszeichnung einer Duschkopfbefestigung gezeigt. Mit 10 wird in dieser Darstellung eine Wandhalterung bezeichnet. Die Wandhalterung 10 besteht aus einer Stange 12, die senkrecht ausgerichtet ist und an den Enden an der Wand befestigt ist. Die Befestigung erfolgte häufig mit Dübeln in der Duschwand und wird aus Übersichtsgründen in dieser Abbildung nicht gezeigt. An der Stange 12 ist eine Duschkopfhalterung 14 vorgesehen. Die Duschkopfhalterung 14 weist eine Öffnung 16 auf, die die Stange 12 umschließt. Die Duschkopfhalterung 14 ist so beweglich auf der Stange 12 befestigt und kann durch einen nicht dargestellten Feststellmechanismus in einer Position auf der Stange 12 festgehalten werden. Weiterhin weist die Duschkopfhalterung 14 einen senkrechten Zapfen 18 auf, der sich im wesentlichen parallel zur Stange 12 erstreckt. Dieser Zapfen 18 dient im Normalfall dazu, einen Duschkopf 20 aufzunehmen.

Der Duschkopf 20 besteht aus einer Brause 21 mit einem zum Zapfen 18 entsprechenden Halterungsstück 22. Das Halterungsstück 22 wird mit der Brause 21 verschraubt. Für die Beweglichkeit verfügt das Halterungsstück 22 über ein Gelenk 24. Mit einer zu dem Zapfen 18 entsprechenden Öffnung 26 kann der Duschkopf 20 auf dem Zapfen 18 eingehängt werden.

Ein Adapter 28 ist nun zwischen dem Zapfen 18 und der Öffnung 26 angeordnet. Dieser Adapter 28 besteht aus einem Trägerkörper 29 und weist einen für die Öffnung 26 passenden Zapfen 30 auf. Um auf den Zapfen 18 aufgesteckt werden zu können, ist in dem Trägerkörper 29 ein Hohlraum vorgesehen, der bis in den Zapfen 30 hineinragen kann. An dem Trägerkörper 29 ist weiterhin ein Aufnahmeteil 32 vorgesehen. Dieses Aufnahmeteil 32 besteht aus einer quarderförmigen Platte 34, an deren Stirnseite 36 Haken 38,40 angeordnet sind.

Ein Kleiderhakenelement 42, an den beispielsweise nicht dargestellte Kleiderbügel angehängt werden können, wird in die Haken 38, 40 des Aufnahmeteils 32 eingehängt. Das Kleiderhakenelement 42 enthält an seinem einen Ende 44 dafür ein zum Aufnahmeteil 32 entsprechendes Gegenstück 46. Das Gegenstück 46 weist Vertiefungen 48, 50 auf, in die Haken 38, 40 eingehängt werden können. In einer bevorzugten Ausführungsform kann ein Einrastmechanismus vorgesehen sein, um ein Herausrutschen des Kleiderhakenelements 42 zu verhindern. Bohrungen 52 und Aussparungen 54 dienen zum Aufhängen von Kleiderbügeln.

Fig. 2 zeigt grundsätzlich den gleichen Gegenstand wie Fig. 1. Gleiche Elemente werden daher mit den gleichen Bezugszeichen bezeichnet. Im Unterschied zu Fig. 1 sind in Fig. 2 lediglich die Elemente der Duschkopfbefestigung mit dem Adapter 28 zusammengefügt.

Im Gegensatz zu der Fig. 1 und der Fig. 2 wird in Fig. 3 eine Explosionszeichnung einer Duschkopfbefestigung mit Adaptervorrichtung für Schafthalterungen dargestellt. Dies hat den Vorteil, daß das Halterungsstück 22 entfällt. An der Stange 12 der Wandhalterung 10 ist eine Duschkopfhalterung 56 vorgesehen. Die Duschkopfhalterung 56 weist eine Öffnung 58 auf, die die Stange 12 umschließt. Die Duschkopfhalterung 56 ist auf diese Weise beweglich an der Stange 12 befestigt und kann durch einen nicht dargestellten Feststellmechanismus in einer Position auf der Stange 12 festgehalten werden. Weiterhin weist die Duschkopfhalterung 56 einen annähernd konischen Schaft 60 auf, der sich zu einer Seite öffnet. Dieser Schaft 60 dient im Normalfall dazu, einen Duschkopf 61 aufzunehmen.

Der Duschkopf 61 besteht aus einer Brause 62 und einem Schlauchanschluß 64. Der Schlauchanschluß 64 ist derart ausgebildet, daß er in den Schaft 60 eingehängt werden kann.

Ein Adapter 66 ist nun zwischen dem Schaft 60 und dem Schlauchanschluß 64 angeordnet. Dieser Adapter 66 besteht aus einem Trägerkörper 68, der in den Schaft 60 hineinpaßt. Oberhalb des Trägerkörpers 68 ist ein Aufnahmeschaft 69 vorgesehen. Dieser Aufnahmeschaft 69 ist entsprechend zum Schlauchanschlusses 64 ausgebildet. In den Aufnahmeschaft 69 wird der Duschkopf 61 mittels Schlauchanschluß 64 eingehängt. An dem Trägerkörper 68 ist weiterhin ein Aufnahmeteil 70 vorgesehen. Dieses Aufnahmeteil 70 besteht aus einer quarderförmigen Platte 72, an deren Stirnseite 74 Haken 76, 78 angeordnet sind.

Das Kleiderhakenelement 42 wird in die Haken 76, 78 des Aufnahmeteils 70 eingehängt. Das Kleiderhakenelement 42 enthält an dem Ende 44 dafür das entsprechende Gegenstück 46 zum Aufnahmeteil 70 durch entsprechende Vertiefungen 48, 50, die in die Haken 38, 40 eingehängt werden können. In einer bevorzugten Ausführungsform kann ein Einrastmechanismus vorgesehen sein, um ein Herausrutschen des Kleiderhakenelements 42 zu verhindern. Bohrungen 52 und Aussparungen 54 dienen zum Aufhängen von Kleiderbügeln.

## Patentansprüche

1. Adaptervorrichtung (28; 66) für Duschkopfaufhängungen (14; 56) bestehend aus einem Trägerkörper (29; 68) mit einem ersten Aufnahmeteil (30; 60) für einen Duschkopf (20; 61), Befestigungsmittel zum lösbaren Anbringen des Trägerkörpers (29; 68) an der Duschkopfaufhängung (14; 56) **gekennzeichnet durch** ein zweites Aufnahmeteil (32; 70) zur lösbaren Aufnahme von Aufhängelementen (42).

2. Adaptervorrichtung (28; 66) für Duschkopfaufhängungen (14; 56) nach Anspruch 1, **dadurch gekennzeichnet**, **daß** das erste Aufnahmeteil als Zapfen (30) ausgebildet ist.

3. Adaptervorrichtung (28; 66) für Duschkopfaufhängungen (14; 56) nach Anspruch 1, **dadurch gekennzeichnet**, **daß** das erste Aufnahmeteil als Schaft (60) ausgebildet ist.

4. Adaptervorrichtung (28; 66) für Duschkopfaufhängungen (14; 56) nach einem der Ansprüche 1 bis 3, **dadurch gekennzeichnet**, **daß** an dem Aufnahmeteil (32, 70) Befestigungshaken (38, 40; 76, 78) vorgesehen sind, zum Einhängen von Aufhängelementen (42).

5. Adaptervorrichtung (28; 66) für Duschkopfaufhängungen (14; 56) nach einem der Ansprüche 1 bis 4 **dadurch gekennzeichnet**, **daß** das Aufhängelement als Kleiderhaken (42) ausgebildet ist.

6. Adaptervorrichtung (28; 66) für Duschkopfaufhängungen (14; 56) nach einem der Ansprüche 1 bis 4 **dadurch gekennzeichnet, daß** das Aufhängelement als Trockenstange ausgebildet ist.

7. Adaptervorrichtung (28; 66) für Duschkopfaufhängungen (14; 56) nach einem der vorherigen Ansprüche **dadurch gekennzeichnet, daß** die Adaptervorrichtung (28; 66) als Spritzgußteil ausgebildet ist.

8. Adaptervorrichtung (28; 66) für Duschkopfaufhängungen (14; 56) nach einem der Ansprüche 1 bis 7 **dadurch gekennzeichnet, daß** die Adaptervorrichtung (28; 66) als einstückig ausgebildet ist.

9. Adaptervorrichtung (28; 66) für Duschkopfaufhängungen (14; 56) nach einem der Ansprüche 1 bis 8 **dadurch gekennzeichnet, daß** Rastelemente zum Einrasten der Aufhängelemente vorgesehen sind.
